# EUROPÄISCHE PATENTSCHRIFT

(11) **EP 2 304 189 B1**
(45) Veröffentlichungstag und Bekanntmachung des Hinweises auf die Patenterteilung: **16.11.2016**
(21) Anmeldenummer: 09771998.3
(22) Anmeldetag: 24.06.2009
(51) Int. Cl.: F01D 5/30

(54) **LAUFSCHAUFEL UND STRÖMUNGSMASCHINE MIT LAUFSCHAUFEL**
ROTOR BLADE AND TURBOMACHINE COMPRISING A ROTOR BLADE
AUBE ET TURBOMACHINE POURVUE D'UNE AUBE

(30) Priorität: 04.07.2008 DE 102008031780
(43) Veröffentlichungstag der Anmeldung: 06.04.2011
(73) Patentinhaber: MAN Diesel & Turbo SE, 86153 Augsburg (DE)
(72) Erfinder: NEUMANN, Günter, 44801 Bochum (DE); GATZKE, Jörg, 46569 Hünxe (DE); HARBECKE, Ulrich, 46145 Oberhausen (DE); SCHWARZ, Marc, Andre, 46509 Xanten (DE); GÖTZFRIED, Eduard, 90584 Allersberg (DE)
(86) Internationale Anmeldenummer: PCT/DE2009/000870
(87) Internationale Veröffentlichungsnummer: WO 2010/000228

(56) Entgegenhaltungen:
- EP-A2- 1 512 838
- EP-A2- 1 717 417
- EP-A2- 1 862 642
- DE-B- 1 114 204
- GB-A- 355 759

## Beschreibung

Die vorliegende Erfindung betrifft eine Laufschaufel für eine Strömungsmaschine, insbesondere eine Dampfturbine, mit einem Steckfuß mit mehreren Lappen, die radial außenliegende erste Abschnitte und radial innenliegende zweite Abschnitte aufweisen, deren axiale Erstreckung geringer als diejenige der außenliegenden Abschnitte sind, sowie eine Strömungsmaschine, insbesondere eine Dampfturbine, mit solchen Laufschaufeln.

Neben fest mit dem Rotor der Strömungsmaschine verbundenen, beispielsweise verschweißten Laufschaufeln sind heute insbesondere bei Dampfturbinen Laufschaufeln mit Tannenbaumfüßen und Steckfüßen gebräuchlich. So zeigt Dubbel, Taschenbuch für den Maschinenbau, in seiner 20. Auflage auf Seite R 67 eine Laufschaufel für eine Dampfturbine mit einem dreilappigen Steckfuß, wobei die einzelnen Lappen auf ihren beiden Axialseiten einen Absatz derart aufweisen, dass die Lappen einen radial außenliegenden ersten Abschnitt und einen radial innenliegenden zweiten Abschnitt aufweisen, dessen axiale Streckung geringer ist als diejenige des außen liegenden ersten Abschnittes.

Aus der EP 1 862 642 A2 und der GB 355 759 A sind ebenfalls Laufschaufel für eine Dampfturbine mit einem dreilappigen Steckfuß offenbart.

Solche Steckfüße müssen im Betrieb hohe Beanspruchungen ertragen. Zum einen treten, insbesondere bei höheren Rotordrehzahlen, große Fliehkräfte auf, die in radialer Richtung wirken. Zusätzlich übt das die Laufschaufeln umströmende und durch diese umgelenkte Medium, beispielsweise der Arbeit leistende Dampf, der in einer Dampfturbine entspannt wird, Kräfte in axialer und Umfangsrichtung auf die Laufschaufein aus, die in den Steckfüßen abgestützt werden müssen.

Aufgabe der vorliegenden Erfindung ist es, die Befestigung von Laufschaufeln von Strömungsmaschinen mittels Steckfuß zu verbessern.

Zur Lösung dieser Aufgabe ist eine Laufschaufel nach dem Oberbegriff des Anspruchs 1 durch dessen kennzeichnende Merkmale weitergebildet. Anspruch 10 stellt eine Strömungsmaschine mit einer oder mehreren solchen Laufschaufeln un ter Schutz. Die Unteransprüche betreffen vorteilhafte Weiterbildungen der vorliegenden Erfindung.

Der Steckfuß einer erfindungsgemäßen Laufschaufel weist einen ersten Lappen und zwei in axialer Richtung beidseits dieses ersten Lappens angeordnete zweite Lappen auf. Der Steckfuß kann insbesondere dreilappig ausgebildet sein, wobei der erste Lappen dann einen Zentrallappen und die beiden zweiten Lappen Randlappen bilden. Es können jedoch auch auf einer oder beiden axialen Seiten eines ersten oder zweiten Lappens weitere Lappen vorgesehen sein, die dann bevorzugt in ihren wesentlichen geometrischen Abmessungen wie der erste oder ein zweiter Lappen ausgebildet sind.

Die einander zugewandten Axialseiten des ersten und der zweiten Lappen weisen erfindungsgemäß einen Absatz auf, der sich in axialer Richtung derart erstreckt, dass die Lappen einen radial äußeren ersten Abschnitt und einen mit diesem über den Absatz verbundenen radial inneren zweiten Abschnitt aufweisen, dessen Erstreckung in axialer Richtung geringer ist als diejenige des ersten, äußeren Abschnittes. Die voneinander abgewandten Axialseiten der zweiten Lappen weisen vorzugsweise keinen Absatz auf, sondern bilden durchgehende, bevorzugt ebene axiale Stimflächen. Bei einem dreilappigen Steckfuß weißt somit der Zentrallappen auf seinen beiden Axialseiten einen Absatz auf, die beiden Randlappen nur auf ihren inneren, dem Zentrallappen zugewandten Axialseiten.

Der vorliegenden Erfindung liegt die Erkenntnis zugrunde, dass durch geeignete Wahl der radialen Höhen des ersten und zweiten Abschnittes in Relation zu einer axialen Gesamtbreite des Steckfußes die Kräfte, die ein solcher Steckfuß aufnehmen kann, deutlich erhöht werden können.

Als axiale Gesamtbreite wird vorliegend der Abstand der axial außenliegenden Stirnflächen der beiden zweiten Lappen bezeichnet. Sind diese beiden axialen Stirnflächen nicht parallel, so kann als axiale Gesamtbreite insbesondere ein minimaler, maximaler oder mittlerer Abstand in axialer Richtung zugrunde gelegt werden. Die Richtungsangaben "axial", "radial" bzw. "in Umfangsrichtung" beziehen sich vorliegend auf die Richtungsangaben für Rotoren in Strömungsmaschinen, wenn die erfindungsgemäße Laufschaufel an einem solchen Rotor befestigt ist.

Erfindungsgemäß wird vorgeschlagen, dass das Verhältnis der radialen Höhe des ersten, radial äußeren Abschnittes im Bereich zwischen 0,39 und 0,45, bevorzugt zwischen 0,40 und 0,44 liegt, während das Verhältnis der radialen Höhe des zweiten, radial inneren Abschnittes zur axialen Gesamtbreite zwischen 0,40 und 0,46, bevorzugt zwischen 0,41 und 0,45 liegt. Als radiale Höhe eines ersten, radial äußeren Abschnittes wird dabei insbesondere die radiale Erstreckung zwischen dem Absatz und einem Steg bezeichnet, welcher einen ersten und einen zweiten Lappen in axialer Richtung miteinander verbindet. Dementsprechend wird als radiale Höhe eines zweiten, radial inneren Abschnittes insbesondere die radiale Erstreckung zwischen dem Absatz und einer radial inneren Stirnseite des Lappens bezeichnet. Variiert dabei eine radiale Erstreckung in axialer Richtung, da beispielsweise eine radiale Stirnseite, der Absatz und/oder ein zwei benachbarte Lappen verbindender Steg sich in axialer Richtung nicht parallel zur axialen Richtung erstreckt, kann als radiale Höhe insbesondere eine minimale, maximale oder mittlere radiale Erstreckung zugrunde gelegt werden.

Bevorzugt liegt ein Verhältnis einer radialen Gesamthöhe der Lappen zur axialen Gesamtbreite im Bereich zwischen 0,88 und 0,94, vorzugsweise zwischen 0,89 und 0,93. Als radiale Gesamthöhe wird insbesondere die Summe der vorstehend definierten radialen Höhen des ersten und zweiten Abschnittes zuzüglich einer radialen Höhe des Absatzes bezeichnet. Dieser Absatz kann ein rein radialer Absatz sein, so dass sich die axiale Erstreckung eines Lappens zwischen erstem und zweitem Bereich sprunghaft oder in einem sehr kurzen radialen Abschnitt ändert, i. e. der Absatz eine radiale Höhe aufweist, die im Wesentlichen gleich Null ist. In diesem Fall kann die radiale Gesamthöhe der Summe der radialen Höhen des ersten und zweiten Abschnittes entsprechen. Der Absatz kann jedoch auch eine Schräge aufweisen, so dass sich die axiale Breite des Lappens zwischen erstem und zweitem Abschnitt linear verjüngt. Auch andere, insbesondere konvex oder konkav gekrümmte Absätze sind möglich.

Entsprechend der vorstehend genannten bevorzugten Bereiche der radialen Höhen des ersten und zweiten Abschnittes und der radialen Gesamthöhe bezogen auf die axiale Gesamtbreite ergibt sich für einen Absatz ein bevorzugtes Verhältnis von radialer Höhe zu axialer Gesamtbreite im Bereich zwischen 0,00 und 0,14, bevorzugt zwischen 0,00 und 0,12.

Der erste, radial äußere bzw. zweite radial innere Abschnitt eines ersten Lappens weist, bezogen auf die axiale Gesamtbreite, vorzugsweise ein Verhältnis im Bereich zwischen 0,21 bis 0,27, vorzugsweise zwischen 0,22 und 0,26 bzw. zwischen 0,11 und 0,17, vorzugsweise zwischen 0,12 und 0,16 auf. Die axialen Erstreckungen des ersten bzw. zweiten Abschnitts eines zweiten Lappens stehen zur axialen Gesamtbreite bevorzugt in einem Verhältnis von 0,16 bis 0,22, vorzugsweise zwischen 0,17 und 0,21 bzw. in einem Verhältnis zwischen 0,11 und 0,17, vorzugsweise zwischen 0,12 und 0,16.

Bevorzugt sind die beiden Axialseiten eines Lappens parallel zueinander ausgebildet. Ist dies nicht der Fall, so kann als axiale Erstreckung insbesondere ein minimaler, maximaler oder mittlerer Abstand zwischen den beiden Axialseiten zugrunde gelegt werden.

Zur Befestigung des Steckfußes in einer hierzu vorgesehenen Nutanordnung des Rotors der Strömungsmaschine weisen der erste und die zweiten Lappen bevorzugt eine, vorzugsweise zwei oder mehr radial beabstandete Bohrungen auf, die miteinander fluchten, so dass jeweils ein, vorzugsweise konischer, Bolzen in diese eingeschlagen werden kann. Zur Vermeidung von Herstellungs- und Montagetoleranzen können diese Bohrungen auch nach dem Einstecken der Steckfüße in die Nutanordnungen gebohrt und/oder gerieben werden.

Bevorzugt ist die Lage der Bolzen derart gewählt, dass die Fliehkraftbelastung in einem oberen Rissquerschnitt der Bolzenebene nur geringe oder keine Biegebelastungen hervorruft. Vorzugsweise weist der Mittelpunkt einer radial äußeren Bohrung einen radialen Abstand von dem radial äußeren Ende des ersten Abschnittes, beispielsweise der radial inneren Stirnseite eines einen ersten und zweiten Lappen verbindenden Steges auf, der mit der axialen Gesamtbreite ein Verhältnis im Bereich von 0,24 und 0,30, vorzugsweise zwischen 0,25 und 0,29 aufweist, während der Mittelpunkt einer radial inneren Bohrung ein entsprechendes Verhältnis im Bereich zwischen 0,60 und 0,66, vorzugsweise zwischen 0,61 und 0,65 aufweist.

Wie vorstehend erläutert, sind der erste und die zweiten Lappen bevorzugt miteinander über einen radial außenliegenden Steg verbunden, in dem die ersten Abschnitte der Lappen radial enden. Erster Lappen, zweite Lappen und/oder Steg können dabei integral miteinander ausgebildet, insbesondere ur- und/oder spanlos oder spanabhebend umgeformt, oder mehrstückig ausgebildet und miteinander verbunden, beispielsweise verschweißt, sein. Der radial außenliegende Steg weist bevorzugt eine radiale Höhe auf, deren Verhältnis zur axialen Gesamtbreite im Bereich zwischen 0,12 und 0,18, vorzugsweise zwischen 0,13 und 0,17 liegt.

Bevorzugt ist eine bei montierter Laufschaufel in Drehrichtung des Rotors vordere axiale Stirnfläche eines zweiten Lappens parallel zur Radialebene der Bohrungen angeordnet, so dass die in Drehrichtung hintere axiale Stirnfläche des Steckfußes entsprechend um eine Schaufelteilung verdreht ist.

Der Steg, auf dem auf der dem Steckfuß gegenüberliegenden Seite das Laufschaufelprofil angeordnet ist, liegt bevorzugt in einer Ebene, die im Wesentlichen senkrecht zu dieser Radialebene durch die Bohrungen steht. Hierzu kann eine radial innere und/oder äußere Stirnseite des Steges im Wesentlichen senkrecht zur Radialebene der Bohrungen, i. e. der sich in radialer Richtung durch die beiden Mittelpunkte der Bohrungen erstreckenden Ebene ausgebildet sein.

Eine Strömungsmaschine nach der vorliegenden Erfindung weist zur Befestigung jeder erfindungsgemäßen Laufschaufel eine entsprechende Nutanordnung mit einer ersten Nut zur Aufnahme des ersten Lappens und zwei zweiten Nuten zur Aufnahme des zweiten Lappens auf, die von der ersten Nut durch je einen Steg getrennt sind.

Bevorzugt sind die Nuten im Wesentlichen komplementär zu dem durch sie aufzunehmenden Lappen ausgebildet, so dass diesbezüglich auf die obigen Ausführungen verwiesen wird. Insbesondere entspricht bevorzugt die axiale Gesamtbreite zwischen voneinander abgewandten Axialseiten der beiden zweiten Nuten im Wesentlichen der axialen Gesamtbreite zwischen voneinander abgewandten Axialseiten der beiden zweiten Lappen.

Insbesondere zum Ausgleich von Herstellungs- und/oder Montagetoleranzen können dabei geringfügige Unterschiede vorteilhaft sein. Als radiale Höhen bzw. axiale Erstreckungen können, wie vorstehend zu den Lappen erläutert, entsprechend maximale, minimale oder mittlere Abstände in radialer bzw. axialer Richtung zwischen parallelen oder nicht-parallelen Flächen zugrunde gelegt werden.

So liegt beispielsweise das Verhältnis der radialen Höhe des ersten, radial äußeren Stegabschnittes bzw. eines ersten, radial äußeren Nutabschnittes zur axialen Gesamtbreite bevorzugt in einem Bereich zwischen 0,40 und 0,46, vorzugsweise zwischen 0,41 und 0,45, während das entsprechende Verhältnis der radialen Höhe des zweiten, radial inneren Stegabschnittes bzw. eines entsprechenden radial inneren Nutabschnittes zur axialen Gesamtbreite bevorzugt zwischen 0,44 und 0,50, vorzugsweise zwischen 0,45 und 0,49 liegt.

Weitere Vorteile und Merkmale ergeben sich aus den Unteransprüchen und dem Ausführungsbeispiel. Hierzu zeigt, teilweise schematisiert:
- Fig. 1:: eine Laufschaufel nach einer Ausführung der vorliegenden Erfindung in perspektivischer Gesamtansicht;
- Fig. 2:: den Steckfuß der Laufschaufel nach Fig. 1 in Draufsicht in Umfangsrichtung;
- Fig. 3:: eine Nutanordnung zur Aufnahme des Steckfußes nach Fig. 2 in Fig. 2 entsprechender Ansicht;
- Fig. 4:: den in der Nutanordnung nach Fig. 3 aufgenommenen Steckfuß nach Fig. 2; und
- Fig. 5:: den Steckfuß nach Fig. 4 in der Draufsicht in axialer Richtung.

Fig. 1 zeigt eine Laufschaufel 1 mit einem dreilappigen Steckfuß 2 nach einer Ausführung der vorliegenden Erfindung in perspektivischer Ansicht. Wie insbesondere in Fig. 2 zu erkennen, die eine Draufsicht auf den Steckfuß 2 in Umfangsrichtung eines Rotors einer Dampfturbine (nicht dargestellt) zeigt, in den der Steckfuß 2 in radialer Richtung von außen einsteckbar ist, weist der dreilappige Steckfuß einen ersten Zentrallappen 3 und zwei in axialer Richtung a beidseits diese Zentrallappens 3 angeordnete zweite Randlappen 4 auf. Die einander zugewandten inneren Axialseiten 3.i des Zentrallappens 3 und 4.i der Randlappen 4 weisen jeweils einen schrägen Absatz 5 auf, während die axial außenliegenden Stirnflächen u. a. der beiden Randlappen eben und parallel zueinander ausgebildet sind. Zwischen einem Steg 7, mit dem Zentral- und Randlappen 3, 4 integral ausgebildet sind, und dem schrägen Absatz 5 weist der Zentrallappen 3 einen ersten Abschnitt 3.1 mit einer axialen Erstreckung b_{F2} und die beiden Randlappen 4 je einen ersten Abschnitt 4.1 mit einer axialen Erstreckung b_{F1} auf. Diese ersten Abschnitte weisen, gemessen von der radial inneren Stirnfläche (unten in Fig. 2) des Steges 7 bis zum Absatz 5, i. e. bis zu der Stelle, an der sich die axiale Erstreckung verringert, eine radiale Höhe h_{F1} auf. Der Steg 7 weist zwischen dem radial äußeren Ende der Lappen 3, 4 und einer gegenüberliegenden radial äußeren Stirnseite eine radiale Höhe h_{P} auf.

Zentral- und Randlappen 3, 4 weisen je einen, durch den Absatz 5 von dem ersten Abschnitt getrennten, zweiten Abschnitt 3.2 bzw. 4.2 auf, der eine axiale Erstreckung b_{F3} und eine radiale Höhe h_{F2} zwischen einer radial inneren Stirnseite der Lappen und dem Ansatz 5, i. e. dem Bereich, in dem sich die axiale Erstreckung ändert, aufweist.

Die einander zugewandten, innenliegenden Axialseiten 3.i, 4.i der Lappen 3, 4 sind mit Ausnahme des schrägen Absatzes 5 parallel zu den ebenen, absatzlosenaxialen Stirnflächen 4.a der beiden Randlappen ausgebildet.

Der Steckfuß 2 weist zwischen den beiden axialen Stirnflächen 4.a der beiden Randlappen 4 in axialer Richtung a eine axiale Breite b auf. Bezogen auf diese axiale Gesamtbreite b beträgt eine radiale Gesamthöhe h des Steckfußes, die sich zwischen der radial inneren Stirnseite des Steges 7 und den radial inneren Stirnseiten der Lappen 3, 4 erstreckt, im Verhältnis: $h / b = 0 , 91.$

Die Verhältnisse der vorstehend definierten radialen Höhen des ersten und der zweiten Lappen betragen einheitlich: ${h}_{F 1} / b = 0 , 42 bzw .$ ${h}_{F 2} / b = 0 , 43.$

Die axialen Erstreckungen betragen
für den Zentrallappen 3: ${b}_{F 2} / b = 0 , 24 und$ ${b}_{F 3} / b = 0 , 14$ und für die Randlappen 4: ${b}_{F 1} / b = 0 , 19$ und wie beim Zentrallappen ${b}_{F 3} / b = 0 , 14.$

Zur Aufnahme dieses Steckfußes 2 ist in dem Rotor der Dampfturbine die in Fig. 3 gezeigte Nutanordnung mit einer Zentralnut 30 zur Aufnahme des Zentrallappens 3 und zwei Randnuten 40 zur Aufnahme der Randlappen 4 ausgebildet.

Wie insbesondere aus der Zusammenbau-Darstellung nach Fig. 4 erkennbar, sind die Lappen 3, 4 und die Nuten 30, 40 im Wesentlichen komplementär zueinander ausgebildet. Hierzu weist die Nutanordnung zwei identische Stege 80 auf, die, ausgehend von einem radial innen liegenden Nutgrund, jeweils einen zweiten Abschnitt 82 mit einer axialen Erstreckung b_{N2} aufweisen, der in einem schrägen Absatz 50 in einen ersten Abschnitt mit einer axialen Erstreckung b_{N1} übergeht. Bezogen auf die axiale Gesamtbreite b zwischen den ebenen, parallelen äußeren Axialseiten der beiden Randnuten 40, die der axialen Gesamtbreite b zwischen den beiden axialen Stirnseiten 4.a der Randlappen 4 entspricht, betragen die radialen Höhen t_{N1}, t_{N2} bzw. die axialen Erstreckungen b_{N1}. b_{N2} dieses ersten und zweiten Abschnittes: ${b}_{N 1} / b = 0 , 19 ,$ ${b}_{N 2} / b = 0 , 29 ,$ ${t}_{N 1} / b = 0 , 43$ und ${t}_{N 2} / b = 0 , 47.$

Die radiale Gesamthöhe t, die sich als Summe der radialen Höhen t_{N1}; t_{N2} des ersten und zweiten Abschnittes sowie der radialen Höhe des Absatzes 50 ergibt, beträgt im Verhältnis zur axialen Gesamtbreite b: $t / b = 0 , 95.$

Wie insbesondere aus den Fig. 3, 4 ersichtlich, weisen die Nuten 30, 40 in ihrem radial innenliegenden Nutgrund gerundete Fasen auf, während die Stege 40 an ihren radial außen liegenden Stirnseiten schräge Fasen aufweisen.

Sobald der Steckfuß 2 in die Nutanordnung eingesteckt ist, wird er durch zwei in axiale Richtung eingeschlagene konische Bolzen (nicht dargestellt) befestigt. Hierzu sind zwei, in Fig. 1, 5 erkennbare Bohrungen 6.1, 6.2 vorgesehen, die die Lappen 3, 4 durchgreifen.

Wie insbesondere aus Fig. 4, in der die Mittellinien der beiden Bolzen strichpunktiert eingezeichnet sind, ersichtlich, weist der Mittelpunkt der radial oberen Bohrung von der radial äußeren Stirnseite der Stege 80 bzw. der radial inneren Stirnseite des Steges 7 einen Abstand h_{B1} auf, die in Fig. 4 ebenfalls strichpunktiert eingezeichnete Mittellinie der radial inneren Bohrung 6.2 einen radialen Abstand h_{B2}. Deren Verhältnis zur axialen Gesamtbreite b beträgt: ${h}_{B 1} / b = 0 , 27 ,$ ${h}_{B 2} / b = 0 , 63.$

Wie weiterhin in Fig. 5 erkennbar, ist die in Drehrichtung (im Gegenuhrzeigersinn in Fig. 5) vordere Stirnseite der Lappen 3, 4 parallel zu der Radialebene durch die Mittelpunkte der Bohrungen 6.1, 6.2 ausgerichtet, während die in Drehrichtung hintere Stirnseite in Umfangsrichtung entsprechend um eine Schaufelteilung verdreht ist.

### Bezugszeichenliste

- 1: Laufschaufel
- 2: Steckfuß
- 3: erster bzw. Zentrallappen
- 3.1, 4.1: erster Abschnitt
- 3.2. 4.2: zweiter Abschnitt
- 3.i: Axialseite
- 4: zweiter bzw. Randlappen
- 4.i: innere Axialseite
- 4.a: axiale Stirnfläche
- 5: Absatz
- 6.1, 6.2: Bohrung
- 7: Steg
- 30: erste bzw. Zentralnut
- 40: zweite bzw. Randnut
- 40a: axiale Nutstirnfläche
- 50: Absatz
- 80: Steg
- 80.i: innere Ansichtsseite
- 81: erster Abschnitt
- 82: zweiter Abschnitt

## Patentansprüche

1. Laufschaufel (1) für eine Strömungsmaschine, insbesondere eine Dampfturbine, mit einem Steckfuß (2) mit einem ersten Lappen (3) und zwei zweiten Lappen (4), die in axialer Richtung (a) beidseitig des ersten Lappens angeordnet sind, wobei der erste und die zweiten Lappen auf einander zugewandten Axialseiten (3.i, 4.i) einen Absatz (5) in axialer Richtung derart aufweisen, dass die Lappen einen radial außenliegenden ersten Abschnitt (3.1, 4.1) und einen radial innenliegenden zweiten Abschnitt (3.2, 4.2) aufweisen, dessen axiale Erstreckung (b_{F3}) geringer ist als diejenige (b_{F1}, b_{F2}) des außenliegenden ersten Abschnittes, **dadurch gekennzeichnet, dass**, bezogen auf einen axiale Gesamtbreite (b) zwischen voneinander abgewandten Axialseiten (4.a) der beiden zweiten Lappen (4), die radiale Höhe (h_{F1} / b) des ersten, radial außenliegenden Abschnittes im Bereich zwischen 0,39 und 0,45, insbesondere zwischen 0,40 und 0,44, und die radiale Höhe (h_{F2} / b) des zweiten, radial innenliegenden Abschnittes im Bereich zwischen 0,40 und 0,46, insbesondere zwischen 0,41 und 0,45 liegt.

2. Laufschaufel nach Anspruch 1, **dadurch gekennzeichnet, dass** die voneinander abgewandten Axialseiten (4.a) der beiden zweiten Lappen (4) ohne Absatz ausgebildet sind.

3. Laufschaufel nach einem der vorhergehenden Ansprüche, **dadurch gekennzeichnet**, bezogen auf die axiale Gesamtbreite (b) zwischen voneinander abgewandten Axialseiten (4.a) der beiden zweiten Lappen (4), die radiale Gesamthöhe (h/b) der Lappen im Bereich zwischen 0,88 und 0,94, insbesondere zwischen 0,89 und 0,93 liegt.

4. Laufschaufel nach einem der vorhergehenden Ansprüche, **dadurch gekennzeichnet, dass** der Absatz (5), bezogen auf die axiale Gesamtbreite (b) zwischen voneinander abgewandten Axialseiten (4.a) der beiden zweiten Lappen (4), eine radiale Höhe im Bereich zwischen 0,00 und 0,14, insbesondere zwischen 0,00 und 0,12 aufweist.

5. Laufschaufel nach einem der vorhergehenden Ansprüche, **dadurch gekennzeichnet, dass** die axiale Breite des Absatzes (5) sich stetig, insbesondere linear, von dem ersten zu dem zweiten Abschnitt verjüngt.

6. Laufschaufel nach einem der vorhergehenden Ansprüche, **dadurch gekennzeichnet, dass**, bezogen auf die axiale Gesamtbreite (b) zwischen voneinander abgewandten Axialseiten (4.a) der beiden zweiten Lappen (4), der erste, radial außenliegende Abschnitt (3.1) des ersten Lappens (3) eine axiale Erstreckung (b_{F2} / b) im Bereich zwischen 0,21 und 0,27, insbesondere zwischen 0,22 und 0,26 aufweist; und/oder der zweite, radial innenliegende Abschnitt (3.2) des ersten Lappens (3) eine axiale Erstreckung (b_{F3} / b) im Bereich zwischen 0,11 und 0,17, insbesondere zwischen 0,12 und 0,16 aufweist.

7. Laufschaufel nach einem der vorhergehenden Ansprüche, **dadurch gekennzeichnet, dass**, bezogen auf die axiale Gesamtbreite (b) zwischen voneinander abgewandten Axialseiten (4.a) der beiden zweiten Lappen (4), der erste, radial außenliegende Abschnitt (4.1) eines zweiten Lappens (4) eine axiale Erstreckung (b_{F1} / b) im Bereich zwischen 0,16 und 0,22, insbesondere zwischen 0,17 und 0,21 aufweist; und/oder der zweite, radial innenliegende Abschnitt (4.2) eines zweiten Lappens (4) eine axiale Erstreckung (b_{F3} / b) im Bereich zwischen 0,11 und 0,17, insbesondere zwischen 0,12 und 0,16 aufweist.

8. Laufschaufel nach einem der vorhergehenden Ansprüche, **dadurch gekennzeichnet, dass** der erste und die zweiten Lappen zwei radial beabstandete, miteinander fluchtende Bohrungen (6.1, 6.2) zum Durchgreifen eines Befestigungsbolzens aufweisen, wobei, bezogen auf die axiale Gesamtbreite (b) zwischen voneinander abgewandten Axialseiten (4.a) der beiden zweiten Lappen (4), der Mittelpunkt einer radial außenliegenden Bohrung (6.1) von dem radial außenliegenden Ende des ersten Abschnittes (3.1, 4.1) einen Abstand (h_{B1} / b) im Bereich zwischen 0,24 und 0,30, insbesondere zwischen 0,25 und 0,29 aufweist, und/oder der Mittelpunkt einer radial innenliegenden Bohrung (6.2) von dem radial außenliegenden Ende des ersten Abschnittes (3.1, 4.1) einen Abstand (h_{B2} / b) im Bereich zwischen 0,60 und 0,66, insbesondere zwischen 0,61 und 0,65 aufweist.

9. Laufschaufel nach einem der vorhergehenden Ansprüche, **dadurch gekennzeichnet, dass** die erste und die zweiten Lappen (3, 4) miteinander über einen radial außenliegenden Steg (7) verbunden sind, dessen radiale Höhe, bezogen auf die axiale Gesamtbreite (b) zwischen voneinander abgewandten Axialseiten (4.a) der beiden zweiten Lappen (4), (h_{F1} / b) im Bereich zwischen 0,12 und 0,18, insbesondere zwischen 0,13 und 0,17 liegt.

10. Strömungsmaschine, insbesondere Dampfturbine, mit einer Nutanordnung zur Aufnahme eines Steckfußes (2) einer Laufschaufel (1) nach einem der vorhergehenden Ansprüche, wobei die Nutanordnung eine erste Nut (30) zur Aufnahme des ersten Lappens (3) und zwei, durch Stege (80) von dieser getrennte, zweite Nuten (40) zur Aufnahme der zweiten Lappen (4) aufweist, wobei die Stege auf einander zugewandten Axialseiten (80.i) einen Absatz (50) in axialer Richtung derart aufweisen, dass die Stege einen radial außenliegenden ersten Stegabschnitt (81) und einen radial innenliegenden zweiten Stegabschnitt (82) aufweisen, dessen axiale Erstreckung (b_{N2}) größer ist als diejenige des außenliegenden ersten Stegabschnittes (b_{N1}), **dadurch gekennzeichnet, dass**, bezogen auf einen axiale Gesamtbreite (b) zwischen voneinander abgewandten Axialseiten (40.a) der beiden zweiten Nuten, die radiale Höhe (t_{N1} / b) des ersten, radial außenliegenden Stegabschnittes (81) im Bereich zwischen 0,40 und 0,46, insbesondere zwischen 0,41 und 0,45, und die radiale Höhe (t_{N2} / b) des zweiten, radial innenliegenden Stegabschnittes (82) im Bereich zwischen 0,44 und 0,50, insbesondere zwischen 0,45 und 0,49 liegt.

11. Strömungsmaschine nach Anspruch 10, **dadurch gekennzeichnet, dass**, bezogen auf die axiale Gesamtbreite (b) zwischen voneinander abgewandten Axialseiten (40.a) der beiden zweiten Nuten (40), die radiale Gesamthöhe (t/b) der Stege (80) im Bereich zwischen 0,92 und 0,98, insbesondere zwischen 0,93 und 0,97 liegt.

12. Strömungsmaschine nach einem der vorhergehenden Ansprüche 10 bis 11, **dadurch gekennzeichnet, dass** die Stege (80) auf ihrer radial außenliegenden Stirnseite und/oder ihrem radial innenliegenden Ende eine Fase aufweisen.

13. Strömungsmaschine nach einem der vorhergehenden Ansprüche 10 bis 12, **dadurch gekennzeichnet, dass**, bezogen auf einen axiale Gesamtbreite (b) zwischen voneinander abgewandten Axialseiten (40.a) der beiden zweiten Nuten, der erste, radial außenliegende Abschnitt (81) eines Steges (80) eine axiale Erstreckung (b_{N1} / b) im Bereich zwischen 0,16 und 0,22, insbesondere zwischen 0,17 und 0,21 aufweist; und/oder der zweite, radial innenliegende Abschnitt (82) eines Steges (80) eine axiale Erstreckung (b_{N2} / b) im Bereich zwischen 0,26 und 0,32, insbesondere zwischen 0,27 und 0,31 aufweist.

14. Strömungsmaschine nach einem der vorhergehenden Ansprüche 10 bis 13, **dadurch gekennzeichnet, dass** die Nuten (30, 40) im Wesentlichen komplementär zu dem ersten und den zweiten Lappen (3, 4) ausgebildet sind.

## Claims

1. A moving blade for a flow machine, in particular a steam turbine with a plug-in root (2) with a first lobe (3) and two second lobes (4), which in axial direction (a) are arranged on both sides of the first lobe, wherein the first and the second lobes on axial sides (3.i, 4.i) facing one another comprise a shoulder (5) in axial direction in such a manner that the lobes comprise a first section (3.1, 4.1) located radially outside and a second section (3.2, 4.2) located radially inside, the axial extension (b_{F3}) is smaller than that (b_{F1}, b_{F2}) of the first section located outside, **characterized in that** based on an axial total width (b) between axial sides (4.a) of the two second lobes (4) facing away from one another, the radial height (h_{F1}/b) of the first section located radially outside lies in the range between 0.39 and 0.45, in particular between 0.40 and 0.44 and the radial height (h_{F/}b) of the second section located radially inside in the range between 0.40 and 0.46, in particular between 0.41 and 0.45.

2. The moving blade according to Claim 1, **characterized in that** the axial sides (4.a) of the two second lobes (4) facing away from one another are formed without shoulder.

3. The moving blade according to any one of the preceding claims, **characterized in that** based on the axial total width (b) between axial sides (4.a) of the two second lobes (4) facing away from one another, the radial total height (h/b) of the lobes lies in the range between 0.88 and 0.94, in particular between 0.89 and 0.93.

4. The moving blade according to any one of the preceding claims, **characterized in that** the shoulder (5), based on the axial total width (b) between axial sides (4.a) of the two second lobes (4) facing away from one another has a radial height in the range between 0.00 and 0.14, in particular between 0.00 and 0.12.

5. The moving blade according to any one of the preceding claims, **characterized in that** the axial width of the shoulder (5) steadily, in particular linearly tapers from the first to the second section.

6. The moving blade according to any one of the preceding claims, **characterized in that** based on the axial total width (b) between axial sides (4.a) of the two second lobes (4) facing away from one another, the first section (3.1) of the first lobe (3) located radially outside has an axial extent (b_{F2}/b) in the range between 0.21 and 0.27, in particular between 0.22 and 0.26; and/or the second section (3.2) of the first lobe (3) located radially inside has an axial extent (b_{F3}/b) in the range between 0.11 and 0.17, in particular between 0.12 and 0.16.

7. The moving blade according to any one of the preceding claims, **characterized in that** based on the axial total width (b) between axial sides (4.1) of a second lobe (4) located radially outside has an axial extent (b_{F1}/b) in the range between 0.16 and 0.22, in particular between 0.17 and 0.21; and/or the second section (4.2) of a second lobe (4) located radially inside has an axial extent (b_{F3}/b) in the range between 0.11 and 0.17, in particular between 0.12 and 0.16.

8. The moving blade according to any one of the preceding claims, **characterized in that** the first and the second lobes have two bores (6.1, 6.2) which are radially spaced from one another and aligned with one another for reaching through of a fastening pin, wherein based on the axial total width (b) between axial sides (4.a) of the two second lobes (4) facing away from one another, the centre point of a bore (6.1) located radially outside has a distance (h_{B1}/b) in the range between 0.24 and 0.30, in particular between 0.25 and 0.29 from the end of the first section (3.1, 4.1) located radially outside, and/or the centre point of a bore (6.2) located radially inside has a distance (h_{B2}/b) from the end of the first section (3.1, 4.1) located radially outside in the range between 0.60 and 0.66 in particular between 0.61 and 0.65.

9. The moving blade according to any one of the preceding claim, **characterized in that** the first and the second lobes (3, 4) are connected to one another by way of a web (7) located radially outside, the radial height of which based on the axial total width (b) between axial sides (4.a) of the two second lobes (4), (h_{F1}/b) facing away from one another lies in the range between 0.12 and 0.18, in particular between 0.13 and 0.17.

10. A flow machine, in particular steam turbine, with a groove arrangement for receiving a plug-in root (2) of a moving blade (1) according to any one of the preceding claims, wherein the groove arrangement comprises a first groove (30) for receiving the first lobe (3) and two second grooves (40) which are separated from the same by webs (80) for receiving the second lobes (4), wherein the webs on axial sides (80.i) facing one another have a shoulder (50) in axial direction in such a manner that the webs have a first web section (81) and a second web section (82) located radially inside, the axial extent (b_{N2}) is greater than that of the first web section (b_{N1}) located outside, **characterized in that** based on an axial total width (b) between axial sides (40.a) of the two second grooves facing away from one another, the radial height (T_{N1}/b) of the first web section (81) located radially outside lies in the range between 0.40 and 0.46, in particular between 0.41 and 0.45, and the radial height (t_{N2}/b) of the second web section (82) located radially inside lies in the range between 0.44 and 0.50, in particular between 0.45 and 0.49.

11. The flow machine according to Claim 10, **characterized in that** based on the axial total width (b) between axial sides (40.a) of the two second grooves (40) facing away from one another, the radial total height (t/b) of the webs (80) lies in the range between 0.92 and 0.98, in particular between 0.93 and 0.97.

12. The flow machine according to any one of the preceding Claims 10 to 11, **characterized in that** the webs (80) on their face end located radially outside and/or their end located radially inside comprise a chamfer.

13. The flow machine according to any one of the preceding Claims 10 to 12, **characterized in that** based on an axial total width (b) between axial sides (40.a) of the two second grooves facing away from one another, the first section (81) of a web (80) located radially outside has an axial extent (b_{N1}/b) in the range between 0.16 and 0.22, in particular between 0.17 and 0.21; and/or the second section (82) of a web (80) located radially inside has an axial extent (b_{N2}/b) in the range between 0.26 and 0.32, in particular between 0.27 and 0.31.

14. The flow machine according to any one of the preceding Claims 10 to 13, **characterized in that** the grooves (30, 40) are formed substantially complementarily to the first and the second lobes (3, 4).

## Revendications

1. Aube (1) destinée à une turbomachine , notamment une turbine à vapeur, comportant un pied enfichable (2) avec une première patte (3) et deux deuxièmes pattes (4), qui sont disposées dans la direction axiale (a) des deux côtés de la première patte, dans laquelle la première et la deuxième patte présentent sur les côtés axiaux (3.i,4.i) tournés l'un vers l'autre un épaulement (5) dans la direction axiale, de telle sorte que les pattes présentent une première portion située à l'extérieur radialement (3.1,4.1) et une deuxième portion située à l'intérieur radialement (3.2,4.2), dont l'extension axiale (b_{F3}) est inférieure à celle (b_{F1},b_{F2}) de la première portion située à l'extérieur, **caractérisée en ce que** par rapport à une largeur totale axiale (b) entre des côtés axiaux (4.a) se détournant l'un de l'autre des deux deuxièmes pattes (4), la hauteur radiale (h_{F1}/b) de la première portion située à l'extérieur radialement est située dans la plage comprise entre 0,39 et 0,45, notamment entre 0,40 et 0,44 et la hauteur radial (h_{F2}/b) de la deuxième portion située à l'intérieur radialement est située dans la plage comprise entre 0,40 et 0,43, notamment entre 0,41 et 0,45.

2. Aube selon la revendication 1, **caractérisée en ce que** les côtés axiaux (4.a) se détournant l'un de l'autre des deux deuxièmes pattes (4) sont réalisés sans épaulement.

3. Aube selon une des revendications précédentes, **caractérisée en ce que** par rapport à la largeur totale axiale (b) entre des côtés axiaux se détournant l'un de l'autre (4.a) des deux deuxièmes pattes (4), la hauteur totale radiale (h/b) des pattes est située dans la plage comprise entre 0,88 et 0,94, notamment entre 0,89 et 0,93.

4. Aube selon une des revendications précédentes, **caractérisée en ce que** l'épaulement (5), par rapport à la largeur totale axiale (b) entre les côtés axiaux (4.a) espacés l'un de l'uatre des deux deuxièmes pattes (4) présente une hauteur radiale dans la plage entre 0,00 et 0,14, notamment entre 0,00 et 0,12.

5. Aube selon une des revendications précédentes, **caractérisée en ce que** la largeur axiale de l'épaulement (5) s'amincit constamment, notamment linéairement, de la première à la deuxième portion.

6. Aube selon une des revendications précédentes, **caractérisée en ce que** par rapport à la largeur totale axiale (b) entre des côtés axiaux (4.a) se détournant l'un de l'autre des deux deuxièmes pattes (4), la première portion (3.1) située à l'extérieur radialement de la première patte (3) présente une extension axiale (b_{F2}/b) comprise dans la plage entre 0,21 et 0,27, notamment entre 0,22 et 0,26 ; et/ou la deuxième portion située à l'intérieur radialement (3.2) de la première patte (3) présente une extension axiale (b_{F3}/b) comprise dans la plage entre 0,11 et 0,17, notamment entre 0,12 et 0,16.

7. Aube selon une des revendications précédentes, **caractérisée en ce que** par rapport à la largeur totale axiale (b) entre des côtés axiaux se détournant l'un de l'autre (4.a) des deux deuxièmes pates (4), la première portion (4.1) située à l'extérieur radialement de la deuxième patte (4) présente une extension axiale (b_{F1}/b) comprise dans la plage entre 0,16 et 0,22, notamment entre 0,17 et 0,21 ; et/ou la deuxième portion située à l'intérieur radialement (4.2) d'une deuxième patte (4) présente une extension axiale (b_{F3}/b) comprise dans la plage entre 0,11 et 0,17, notamment entre 0,12 et 0,16.

8. Aube selon une des revendications précédentes, **caractérisée en ce que** la première et la deuxième patte présentent deux alésages (6.1, 6.2) espacés radialement, s'alignant l'un avec l'autre à travers lesquels faire passer un boulon de fixation, dans laquelle, par rapport à la largeur axiale totale (b) entre des côtés axiaux (4.a) se détournant l'un de l'autre des deux deuxièmes pates (4), le point central d'un alésage à partir de l'extrémité située à l'extérieur radialement de la première portion (3.1,4.1) un espacement (h_{B1}/b) compris dans la plage entre 0,24 et 0,30, notamment entre 0,25 et 0,29 et/ou le point central d'un alésage (6.2) situé à l'intérieur radialement à partir de l'extrémité située à l'extérieur radialement de la première portion (3.1,4.1) présente un espacement (h_{B2}/b) compris dans la plage entre 0,60 et 0,66, notamment entre 0,61 et 0, 65.

9. Aube selon une des revendications précédentes, **caractérisée en ce que** la première et la deuxième patte (3,4) sont reliées l'une à l'autre par l'intermédiaire d'un gradin (7) située à l'extérieur radialement, dont la hauteur radiale, par rapport à la largeur totale axiale (b) entre des côtés axiaux se détournant l'un de l'autre (4.a) des deux deuxièmes pates (4), (h_{F1}/b) est située dans la plage comprise entre 0,12 et 0,18, notamment entre 0,13 et 0,17.

10. Turbomachine, notamment turbine à vapeur, comportant un dispositif à rainure pour recevoir un pied enfichable (2) d'une pale (1) selon une des revendications précédentes, dans laquelle le dispositif de rainure présente une première rainure (30) pour recevoir la première patte (3) et deux deuxièmes rainures (40) séparées de celle-ci par des gradins (80), pour recevoir la deuxième patte (4), dans laquelle les gradins présentent sur des côtés axiaux tournés l'un vers l'autre (80.i) un épaulement (50) dans la direction axiale de telle sorte que les gradins présentent une première portion de gradin (81)située à l'extérieur radialement et une deuxième portion de gradin (82) située à l'intérieur radialement, dont l'extension axiale (_{bN2}) est plus grande que celle de la première portion de gradin située à l'extérieur (b_{N1}), **caractérisée en ce que** par rapport à une largeur totale axiale (b) entre des côtés axiaux se détournant l'une de l'autre (40.a) des deux deuxièmes rainures, la hauteur radiale (t_{N1}/b) de la première portion de gradin située à l'extérieur radialement (81) est située dans la plage comprise entre 0,40 et 0,46, notamment entre 0,41 et 0,45, et la hauteur radiale (t_{N2}/b) de la deuxième portion de gradin, située à l'intérieur radialement (82) est située dans la plage comprise entre 0,44 et 0,50, notamment entre 0,45 et 0,49.

11. Turbomachine selon la revendication 10, **caractérisée en ce que** par rapport à la largeur totale axiale (b) entre des côtés axiaux (40.a) se détournant l'un de l'autre des deux deuxièmes rainures (40), la hauteur totale radiale (t/b) des gradins (80) est située dans la plage comprise entre 0,92 e 0,98, notamment entre 0,93 et 0,97.

12. Turbomachine selon une des revendications précédentes 10 à 11, **caractérisée en ce que** les gradins (80) présentent sur leur côté frontal situé à l'extérieur radialement et/ou leur extrémité située à l'intérieur radialement un chanfrein.

13. Turbomachine selon une des revendications précédentes 10 à 12, **caractérisée en ce que**, par rapport à la largeur totale axiale (b) entre des côtés axiaux se détournant l'un de l'autre (40.a) des deux deuxièmes rainures, la première portion située à l'extérieur radialement (81) d'un gradin (80) présente une extension axiale (b_{N1}/b) dans la plage entre 0,16 et 0,22, notamment entre 0,17 et 0,21 ; et/ou la deuxième portion, située à l'intérieur radialement (82) d'un gradin (80) présente une extension axiale (b_{N2}/b) dans la plage entre 0,26 et 0,32, notamment entre 0,27 et 0,31.

14. Turbomachine selon une des revendications 10 à 13, **caractérisée en ce que** les rainures (30,40) sont réalisées de manière essentiellement complémentaire à la première et deuxième patte (3,4).
